# EUROPÄISCHE PATENTSCHRIFT

(11) **EP 3 741 947 B1**
(45) Veröffentlichungstag und Bekanntmachung des Hinweises auf die Patenterteilung: **26.03.2025**
(21) Anmeldenummer: 20173947.1
(22) Anmeldetag: 11.05.2020
(51) Int. Cl.: E06B 3/58, E06B 5/16

(54) **TRENNWAND ZUR BILDUNG EINES BRANDABSCHNITTS IN RÄUMEN VON GEBÄUDEN**
PARTITION WALL FOR FORMING A FIRE SECTION IN ROOMS OF BUILDINGS
PAROI DE SÉPARATION POUR FORMERC UNE SECTION ANTI-FEU DANS DES PIÈCES DE BÂTIMENTS

(30) Priorität: 20.05.2019 DE 202019102844 U
(43) Veröffentlichungstag der Anmeldung: 25.11.2020
(73) Patentinhaber: Holzbau Schmid GmbH & Co. KG, 73099 Adelberg (DE)
(72) Erfinder: Schmid, Martin, 73660 Urbach (DE)
(74) Vertreter: Weisbrodt, Bernd

(56) Entgegenhaltungen:
- CH-A1- 703 852
- DE-U1- 202007 008 475
- DE-U1- 202012 104 484
- DE-U1- 202013 100 184
- DE-U1- 202016 101 222
- DE-U1- 202016 101 223

## Beschreibung

Die vorliegende Erfindung betrifft eine Trennwand zur Bildung eines Brandabschnitts in Räumen von Gebäuden, mit wenigstens einem Wand- und/oder Deckenanschlusselement und wenigstens einem Einzelwandelement zum Schließen einer Öffnung, insbesondere eine Tür oder ein Fenster, mit einem Türblatt bzw. einem Fensterblatt.

Im Stand der Technik sind verschiedene Trennwandlösungen insbesondere für Brandschutzzwecke bekannt. Anwendung finden derartige, in der Regel aus jeweils gleichen bzw. gleich aufgebauten Einzelwandelementen gebildete Trennwände beispielsweise bei der Aufteilung von Räumen von Gebäuden, auch bei der Bildung eines Brandabschnitts in Räumen von Gebäuden, beispielsweise zur Trennung eines Nutzraums eines Gebäudes von einem Fluchtbeziehungsweise Rettungsweg des Gebäudes. Die Trennwand kann dabei feststehende Einzelwandelemente und/oder wenigstens ein als Türblatt bzw. Fensterblatt ausgebildetes Einzelwandelement aufweisen.

Türen oder Fenster als Einrichtungen zum Schließen einer Öffnung sind im Stand der Technik ebenfalls in zahlreichen Ausgestaltungen bekannt. Dabei schlägt das Türblatt einer Tür bzw. das Fensterblatt eines Fensters im geschlossenen Zustand der Tür bzw. des Fensters üblicherweise gegen einen Anschlag an, welcher mit einer Dichtung versehen sein kann. Der Anschlag selbst wird dabei in der Regel von einem Tür- oder Fensterrahmen bzw. einer Tür- oder Fensterzarge bereitgestellt bzw. ausgebildet. Bei einer zweiflügeligen Tür wird der Anschlag in der Regel durch die freiliegenden Stoß- bzw. Schmalflächen der beiden Türblätter gebildet, welche dazu Stufenfalze aufweisen, die im geschlossenen Zustand der zweiflügeligen Tür miteinander zusammenwirkenden. Üblicherweise ist die die Seitenkanten der Seitenflächen des Tür- bzw. Fensterblatts verbindende Stoß- bzw. Schmalfläche des Tür- bzw. Fensterblatts und dementsprechend korrespondierend die Fläche des Anschlags für das Tür- bzw. Fensterblatt von einer einzelnen senkrecht zu den Seitenflächen verlaufenden Fläche oder mit einem stufenartigen Vorsprung bzw. Rücksprung, sogenannter Stufenfalz, gebildet.

Bei den vorbekannten Trennwänden sind die senkrechten Stoßflächen benachbarter Einzelwandelemente beispielsweise Nut-Feder-artig ausgebildet, insbesondere um im raumtrennenden Zustand bzw. in einer raumtrennenden Position die Erfordernisse für einen Rauch- und/oder Brandschutz erfüllen zu können und im Brandfall einen Übertritt von Rauch- und/oder Feuer durch Abdichtung verhindern zu können. Auch sind Lösungen vorbekannt, bei denen die senkrechten Stoßflächen der Einzelwandelemente einer Trennwand stumpf aneinander stoßen und verbleibende Fugen zwischen den Stoßflächen der Einzelwandelemente der Trennwände verspachtelt bzw. verfüllt werden.

Bei den vorbekannten Trennwandlösungen sind im Brandfall die Bereiche der Stoßflächen der nebeneinander angeordneten Einzelwandelemente kritisch, insbesondere da es in diesen Bereichen aufgrund in der Regel nicht homogenisierter Aufbauten zumindest indirekt erhöhte Temperaturbelastungen geben kann. Eine erhöhte Temperaturbelastung in diesem Bereich wirkt sich dabei besonders nachteilig auf die Rauch- und/oder Brandschutzeigenschaften der vorbekannten Trennwände aus, insbesondere da dadurch die Feuerwiderstandsdauer reduziert wird. Darüber hinaus weisen die Einzelwandelemente der aus dem Stand der Technik bekannten Trennwände in der Regel einen gleichen Aufbau mit gleichen Materialien auf, insbesondere da die Verwendung von Einzelwandelementen aus unterschiedlichen Materialen und/oder mit unterschiedlichen Aufbauten gerade im Bereich der senkrechten Stoßflächen benachbarter Einzelwandelemente ein unterschiedliches und nicht vorhersehbares bzw. kontrollierbares Verformverhalten mit sich bringen kann, was aus rauch- und brandschutztechnischen Gründen nicht akzeptabel und funktionsfähig ist. Nachteilig bei den bekannten Trennwänden ist dabei ferner, dass die Gestaltungsmöglichkeiten durch die Verwendung von Einzelwandelementen desselben Materials und/oder derselben Ausgestaltung eingeschränkt sind.

Gleiches gilt insbesondere für aus dem Stand der Technik vorbekannte, insbesondere für Brandschutzzwecke ausgebildete Türen bzw. Fenster als Einrichtungen zum Schließen einer Öffnung. Derartige Türblätter bzw. Fensterblätter weisen üblicherweise eine Glasscheibe, insbesondere Brandschutzscheibe auf. Die Glasscheibe bzw. Brandschutzscheibe ist dabei in der Regel in einem umlaufenden Rahmen angeordnet und insbesondere mittels im Rahmen ausgebildeter Nuten und/oder mittels sogenannter, am Rahmen angeordneter Glashalteleisten gehalten. Dabei ist die Glasscheibe, insbesondere Brandschutzscheibe, in dem Rahmen integriert.

Da Brandschutzscheiben, in Abhängigkeit der jeweiligen Brandschutzanforderungen ein relativ hohes Eigengewicht, beispielsweise bis zu 120 kg/m² und mehr, aufweisen, sind entsprechende Türblätter bzw. Fensterblätter insbesondere bei Öffnungs- und Schließvorgängen hohen Belastungen ausgesetzt. Um solche Brandschutzscheiben sicher halten zu können sind der Rahmen als auch etwaig verwendete Glashalteleisten entsprechender Türblätter bzw. Fensterblätter in der Regel mit Profilelementen aufgebaut. Eine derartige Glastür für Brandschutzzwecke ist beispielsweise aus der EP 0 803 634 B1 bekannt, bei der die Brandschutzscheibe eines Türblatts an ihren vier Seiten jeweils mit den Rahmen für die Brandschutzscheibe bildenden Profilelementen gehalten ist. Die vier Profilelemente, zwei horizontal zum Untergrund verlaufende, auch Friese bzw. Querfriese genannte Profilelemente, die in der Regel etwas breiter ausgebildet sind, als auch zwei vertikal zum Untergrund verlaufende seitliche Profilelemente, die in der Regel etwas schmaler ausgebildet sind, weisen dazu Nuten auf, in die die Brandschutzscheibe einsetzbar ist und/oder sind mit Glashalteleisten zur Festlegung der Brandschutzscheibe an den Profilelementen versehen. Der Aufbau des Rahmens mit vier Profilelementen und mitunter Glashalteleisten ist insofern recht aufwändig.

Aufgrund der Konstruktion der bisher bekannten Türen bzw. Fenster, insbesondere für Brand- und/oder Rauchschutzzwecke, stehen oder ragen die Profilelemente, insbesondere Tragprofile und/oder Glashalteleisten, dabei ferner über die Glasscheibe, insbesondere Brandschutzscheibe, hervor, wodurch insbesondere der ästhetische Gesamteindruck des Türblatts bzw. Fensterblatts als auch der Tür bzw. des Fensters und/oder der ästhetische Gesamteindruck der Trennwand beeinträchtigt ist. Darüber hinaus sind durch Türen bzw. Fenster bereitgestellte Lichtausschnitte in der Regel kritisch, da durch diese Unterbrechungen der Gesamtkonstruktion gegeben sind. In Brandversuchen hat sich gezeigt, dass es im Brandfall in den Übergangsbereichen von der Brandschutzscheibe zu den Profilelementen von Rahmen bzw. Glashalteleisten zu einem Durchbrand der Profilelemente kommen kann, insbesondere weil der Weg für den Brand kürzer ist. Ein solcher Durchbrand ist äußerst kritisch und wirkt sich besonders nachteilig auf die Feuer- bzw. Brandwiderstandsdauer aus, insbesondere da der geforderte Raumabschluss von einem Raum in einen anderen Raum nicht mehr aufrechterhaltbar ist.

Ferner sind aus dem Stand der Technik, insbesondere für Brandschutzzwecke, sogenannte Ganzglastüren bekannt, die zur Vermeidung des Durchtritts von Feuer und Rauch im Brandfall von einem Raum in einen anderen Raum Verwendung finden. Bei derartigen Ganzglastüren für Brandschutzzwecke ist das Türblatt ohne weitere Rahmenteile aus einer einzigen Brandschutzscheibe ausgebildet. Aufgrund der Ausbildung als Ganzglastür sind insbesondere die Gestaltungsmöglichkeiten beschränkt.

**Die** DE 20 2016 101 223 U1 **zeigt eine Einrichtung zum Schließen einer Öffnung, insbesondere eine Tür oder ein Fenster, für Brandschutzzwecke.**

Vor diesem Hintergrund liegt der vorliegenden Erfindung die Aufgabe zugrunde, eine Trennwand zur Bildung eines Brandabschnitts in Räumen von Gebäuden, bereitzustellen, welche die aus dem Stand der Technik bekannten Nachteile vermeidet und hinsichtlich der Gestaltungsmöglichkeiten verbessert ist, so dass insbesondere eine größere Variabilität in Bezug auf Aufbau und/oder Materialen ermöglicht ist und gleichzeitig die Erfordernisse von Rauch- und/oder Brandschutz erfüllt werden.

Zur technischen Lösung der vorgenannten Aufgabe wird mit der vorliegenden Erfindung eine Trennwand zur Bildung eines Brandabschnitts in Räumen von Gebäuden nach Anspruch 1 vorgeschlagen.

Gegenstand der Erfindung ist ferner eine Trennwand der vorgenannten Art, wobei das wenigstens eine Einzelwandelement und/oder ein oder mehrere weitere Einzelwandelemente von einem feststehenden Einzelwandelement bereitgestellt ist bzw. sind, so dass die Seitenflächen des wenigstens einen Wandanschlusselements und/oder des Deckenanschlusselements und die Seitenflächen des bzw. der Einzelwandelemente flächenbündig in einer Ebene verlaufen. Gegenstand der Erfindung ist insofern auch eine erfindungsgemäße Trennwand mit nur einem Einzelwandelement, wie beispielsweise bei einer einflügeligen Tür gegeben.

Ein feuerfestes Holzelement im Sinne der vorliegenden Erfindung ist ein Holzelement, welches im Brandfall den geforderten Raumabschluss von einem Raum in einen anderen Raum über eine bestimmte zeitliche Dauer aufrechterhält. Der Funktionserhalt des Raumabschlusses, also die Trennung der Räume, im Brandfall beträgt vorteilhafterweise von über 30 Minuten bis über 180 Minuten.

Dadurch, dass erfindungsgemäß die Seitenflächen des wenigstens einen Wandanschlusselements und die Seitenflächen des wenigstens einen Einzelwandelements, insbesondere die Seitenflächen des wenigstens einen Türblatts bzw. Fensterblatts als Einzelwandelement, flächenbündig in einer Ebene verlaufen, weist die erfindungsgemäße flächenbündige Ausführung vorteilhafterweise eine geringere Oberfläche auf, so dass im Brandfall eine geringere Angriffsfläche gegeben und die Widerstandsdauer verbessert ist.

Die Erfindung ist dadurch gekennzeichnet, dass im geschlossenen Zustand der Tür bzw. des Fensters die Seitenflächen des wenigstens einen Deckenanschlusselements und die Seitenflächen des wenigstens einen Türblatts bzw. Fensterblatts flächenbündig in einer Ebene verlaufen.

Eine weitere vorteilhafte Ausgestaltung der Erfindung ist dadurch gekennzeichnet, dass die die Seitenkanten der Seitenflächen des Wandanschlusselements und/oder des Deckenanschlusselements verbindende freiliegende Stoßfläche des Wandanschlusselements und/oder des Deckenanschlusselements einen Stufenfalz aufweist oder ausbildet.

Durch diese weiteren erfindungsgemäßen Maßnahmen, einzeln und/oder in Kombination miteinander ist vorteilhafterweise eine weitere Reduzierung der ansonsten im Brandfall gegebenen Temperaturbelastungen erzielbar, insbesondere da in den Übergangsbereichen vorteilhafterweise keine vorstehende Elementen gegeben bzw. vorhanden sind, so dass die Widerstandsdauer im Brandfall weiter verbessert ist.

Vorteilhafterweise erübrigt das Verbinden der Einzelelemente die Verwendung von ansonsten tragenden bzw. haltenden Profilelementen. Vorteilhafterweise entfallen dabei entweder die vertikal oder die horizontal zum Untergrund verlaufenden Profilelemente. Die erfindungsgemäß flächenbündig zur bzw. in der jeweiligen Türblatt- bzw. Fensterblattfläche liegende Brandschutzscheibe wird somit erfindungsgemäß lediglich zweiseitig gehalten, statt wie im Stand der Technik vierseitig. Eine bevorzugte Ausgestaltung der Erfindung sieht vor insbesondere ansonsten im Stand der Technik verwendete horizontal zum Untergrund verlaufende Profilelemente als Querfriese entfallen zu lassen, wodurch der Lichtdurchtritt als auch die Gestaltungsmöglichkeiten weiter verbesserbar sind. Ferner verhindert das erfindungsgemäß vorgesehene flächenbündige und formschlüssige Verbinden der Einzelelemente eines Einzelwandelements vorteilhafterweise ansonsten im Brandfall gegebene erhöhte Temperaturbelastungen, insbesondere in den Übergangsbereichen von der Brandschutzscheibe zu vorstehenden Profilelementen von Rahmen bzw. Glashalteleisten, so dass die Widerstandsdauer im Brandfall weiter verbessert ist. Durch das erfindungsgemäße Zusammenfügen eines Türblattes bzw. Fensterblattes aus unterschiedlichen feuerfesten beziehungsweise nicht brennbaren Materialien sind die Gestaltungsmöglichkeiten deutlich steigerbar, wobei insbesondere der Lichtdurchtritt weiter gestaltbar ist. Eine Kombination von verschiedenen Materialien, insbesondere ein Wechsel und/oder Kombinationen von transparenten und nichttransparenten Einzelelementen eine Einzelwandelementes ermöglicht so insbesondere umfangreichere Gestaltungen von Lichteffekten von Gebäuden und/oder Räumen.

Erfindungsgemäß ist das Einzelwandelement als Türblatt bzw. Fensterblatt, modular bzw. nach Art von Modulen aus Einzelelementen aus einer Brandschutzscheibe und einer nicht brennbaren Baustoffplatte beziehungsweise einem feuerfesten Holzelement zusammenfügbar bzw. zusammengefügt.

Die Erfindung ist dadurch gekennzeichnet, dass wenigstens eine der freiliegenden Stoßflächen der zu einem Türblatt bzw. Fensterblatt zusammengefügten Einzelelemente einen Stufenfalz aufweist oder ausbildet, vorzugsweise eine senkrecht zum Untergrund bzw. zur Decke eines Raumes verlaufende freiliegende Stoßfläche der zu einem Türblatt bzw. Fensterblatt zusammengefügten Einzelelemente eines Einzelwandelements.

Eine Ausgestaltung der Erfindung ist dadurch gekennzeichnet, dass der Stufenfalz des Wandanschlusselements und/oder des Deckenanschlusselements und wenigstens ein Stufenfalz des Türblatts bzw. Fensterblatts zueinander korrespondierend ausgebildet sind, derart, dass der Stufenfalz des Wandanschlusselements und/oder des Deckenanschlusselements einen Anschlag für das Türblatt bzw. Fensterblatt als Einzelwandelement bereitstellt.

Vorteilhafterweise sind die wenigstens zwei Einzelelemente eines Einzelwandelements, insbesondere des Einzelwandelements des Türblatts bzw. Fensterblatts, miteinander feuerfest verklebt. Die Verklebung ist dabei vorteilhafterweise derart, dass auch mitunter ein recht hohes Eigengewicht aufweisende Einzelelemente eines Einzelwandelements für Brandschutzzwecke sicher miteinander verbunden und gehalten werden, insbesondere auch im Falles eines Brandes. Eine feuerfeste Verklebung im Sinne der vorliegenden Erfindung ist eine Verklebung, welche im Brandfall den geforderten Raumabschluss von einem Raum in einen anderen Raum über eine bestimmte zeitliche Dauer aufrechterhält. Der Funktionserhalt des Raumabschlusses, also die Trennung der Räume, im Brandfall beträgt vorteilhafterweise von über 30 Minuten bis über 180 Minuten. Der Kleber für die Verklebung ist vorzugsweise ein Silikon, insbesondere ein Zwei-Komponenten Silikon. Für die Verklebung eignet sich vorteilhafterweise ein pastöser Hochtemperaturkleber, der bis zu einer Temperatur von 1000 °C anwendbar ist und sich durch eine besonders hohe Adhäsionswirkung auszeichnet. Vorteilhafterweise eignet sich die Struktur des Klebers insbesondere zur Anwendung bei Brandschutzelementen, wie einer nicht brennbaren Baustoffplatte oder einem feuerfesten Holzelement, bei denen wenigstens eine der zu verklebenden Stoßflächen mit einer saugfähigen Struktur versehen ist.

Eine weitere vorteilhafte Ausgestaltung der Erfindung sieht vor, dass die wenigstens zwei Einzelelemente eines Einzelwandelements, insbesondere des Türblatts bzw. Fensterblatts als Einzelwandelement, unter Verwendung einer Dichtungsanordnung, vorzugsweise einem Dichtungsprofil, zwischen den zwei Einzelelementen eines Einzelwandelements miteinander feuerfest verklebt sind. Als Dichtungsanordnung kann auch ein elastisch verformbares Material verwendet werden. Die Dichtungsanordnung, insbesondere das Dichtungsprofil und/oder das elastisch verformbare Material, genügen vorzugsweise Rauch- und/oder Brandschutzzwecken, insbesondere gemäß DIN 4102 beziehungsweise DIN EN 13501 oder DIN 18095 beziehungsweise DIN EN 1364-3.

In einer vorteilhaften Ausgestaltung der Erfindung sind die horizontal und/oder vertikal verlaufenden Stoßflächen von zwei nebeneinander angeordneten Einzelelementen eines Einzelwandelements im Wesentlichen abgestumpft ausgebildet. An den Stoßflächen im Wesentlichen abgestumpft ausgebildete Einzelelemente eines Einzelwandelements sind besonders einfach und kostengünstig fertigbar und lassen sich darüber hinaus besonders einfach und kostengünstig erfindungsgemäß miteinander verbinden, insbesondere modulartig bzw. modular zusammenfügen.

Gleiches gilt entsprechend für die so ausgebildeten Einzelwandelemente. Vorteilhafterweise sind für eine erfindungsgemäße Trennwand jedoch auch Einzelwandelemente vorgesehen, bei denen die vertikal verlaufenden Stoßflächen von zwei nebeneinander angeordneten Einzelwandelementen jeweils einen miteinander korrespondierenden Stufenfalz aufweisen, insbesondere um eine weiter verbesserte Abdichtung zwischen zwei nebeneinander angeordneten Einzelwandelementen bewerkstelligen zu können.

In einer weiteren vorteilhaften Ausgestaltung der Erfindung weist wenigstens eine der freiliegenden Stoßflächen der erfindungsgemäß zu einem Türblatt bzw. Fensterblatt zusammengefügten Einzelelemente eines Einzelwandelements einen Stufenfalz auf, vorzugsweise eine senkrecht zum Untergrund verlaufende freiliegende Stoßfläche der zu einem Türblatt bzw. Fensterblatt zusammengefügten Einzelelemente eines Einzelwandelements. Durch den Stufenfalz wird die Abdichtung des Türblatts bzw. Fensterblatts gegenüber einer entsprechenden Zarge, gegenüber einem anderen Türblatt bei einer zweiflügeligen Tür oder gegenüber einem anderen angrenzenden Anschlag oder Wandanschlusselement weiter verbessert. Vorteilhafterweise weist der Stufenfalz eine Dichtung oder Dichtungsanordnung auf, die im geschlossenen Zustand des Türblattes bzw. Fensterblattes den Spalt zwischen dem Türblatt bzw. Fensterblatt und dem damit zusammenwirkenden Anschlag, insbesondere eines Wand- und/oder Deckenanschlusselements, weiter abdichtet.

Im Falle einer Verwendung eines Türblatts für eine zweiflügelige Tür bilden die Stufenfalze der beiden Türblätter vorteilhafterweise den Mittelanschlag der zweiflügeligen Tür. Die Dichtungsanordnung des erfindungsgemäß ausgebildeten Stufenfalzes ist in einer weiteren Ausgestaltung der Erfindung vorzugsweise ein Dichtungsprofil aus einem elastisch verformbaren Material, welches vorzugsweise Rauch- und/oder Brandschutzzwecken genügt, insbesondere gemäß DIN 4102 beziehungsweise DIN EN 13501 oder DIN 18095 beziehungsweise DIN EN 1364-3.

In einer weiteren vorteilhaften Ausgestaltung der Erfindung ist vorgesehen, dass die Brandschutzscheibe eines Einzelelements eines Einzelwandelements aus einem Verbund von wenigstens zwei parallel zueinander angeordneten Glasscheiben besteht, zwischen denen jeweils wenigstens eine Brandschutzschicht angeordnet ist. Vorzugsweise ist die Brandschutzscheibe derart ausgebildet, dass diese der DIN 4102 beziehungsweise DIN EN 13501 genügt bzw. diese erfüllt. Eine solche für Rauch- und/oder Brandschutzzwecke geeignete Brandschutzscheibe verhindert vorteilhafterweise den Durchgang von Feuer und/oder Rauch von einem Brandabschnitt bzw. Raum in einen anderen Brandabschnitt bzw. Raum. Im Brandfall wird die Brandschutzschicht zwischen den parallelen Glasscheiben aktiviert, wodurch die Wärmestrahlung absorbiert wird und eine hochwirksame Dämmschicht gebildet wird. Vorteilhafterweise sind bei der vorliegenden Erfindung für die Einzelelemente eines Einzelwandelements Brandschutzglas oder Brandschutzscheiben gemäß der sogenannten Wasserglas-Technologie und/oder gemäß der sogenannten Gel-Technologie verwendbar bzw. verwendet. Bei einer Brandschutzscheibe nach der Wasserglas-Technologie finden als Brandschutzschicht jeweils zwischen einer Vielzahl von Glasscheiben angeordnete, insbesondere eine Alkalisilikatmasse enthaltende Materialien Verwendung, welche im Brandfall als Schaumbildner wirken und aufschäumen. Bei einer Brandschutzscheibe nach der Gel-Technologie ist die zwischen zwei Glasscheiben angeordnete Brandschutzschicht, welche im Brandfall aktiviert wird, aus gelartigen Materialien gebildet, insbesondere organischen Polymeren. Bei der Gel-Technologie sind die beiden Glasscheiben der Brandschutzscheibe mittels eines einen Randverbund ausbildenden profilartigen Abstandhalters voneinander beabstandet angeordnet.

Eine weitere vorteilhafte Ausgestaltung der Erfindung sieht vor, dass der Stufenfalz des Türblatts bzw. Fensterblatts dadurch gebildet bzw. bereitgestellt ist, dass im Bereich der seitlichen Stoßkanten des Türblatts bzw. Fensterblatts die eine der Glasscheiben der Brandschutzscheibe gegenüber der anderen zur Ausbildung des Stufenfalzes zurückspringt.

Eine weitere vorteilhafte Ausgestaltung der Erfindung sieht vor, dass die nicht brennbare Baustoffplatte eines Einzelelements eines Einzelwandelements aus einer Grundplatte aus einem nicht brennbaren silikatischen Material und einer mit der Grundplatte verklebten, nicht brennbaren Dekorschicht besteht, wobei auf der Dekorschicht vorzugsweise eine Deckschicht aus Melaminharz aufgebracht ist.

Eine Variante Ausgestaltung der Erfindung sieht vor, dass die nicht brennbare Baustoffplatte oder das feuerfeste Holzelement zwei parallel zueinander angeordnete Grundplatten aufweist, die mittels eines zwischen den Grundplatten angeordneten Abstandhalters voneinander beabstandet sind. Vorteilhafterweise stabilisiert der Abstandhalter die Grundplatten der nicht brennbaren Baustoffplatte bzw. des feuerfesten Holzelements im Brandfall. Der dazu erfindungsgemäß vorgesehene Abstandshalter zwischen den Grundplatten eines Einzelelementes eines Einzelwandelements das als nicht brennbare Baustoffplatte bzw. als feuerfestes Holzelement ausgestaltet ist, ermöglicht vorteilhafterweise ein im Wesentlichen gleiches Verformverhalten der entsprechenden Einzelelemente bzw. Einzelwandelemente und trägt so zu einer weiteren Verbesserung der Rauch- und/oder Brandschutzeigenschaften bei. Der Abstandhalter ist vorteilhafterweise fest mit den jeweiligen Grundplatten verbunden, vorzugsweise über eine vollflächige Verklebung. Hierdurch stabilisiert der Abstandhalter die nicht brennbare Baustoffplatte beziehungsweise das feuerfeste Holzelement, so dass das Verformverhalten bzw. das Verzugsverhalten der Grundplatten im Brandfall weitestgehend vereinheitlicht und damit weiter verbessert wird. Dadurch werden die Gestaltungsmöglichkeiten der erfindungsgemäßen Lösung insbesondere für Rauch- und/oder Brandschutzzwecke weiter verbessert. Der die nicht brennbare Baustoffplatte beziehungsweise das feuerfeste Holzelement insbesondere im Brandfall stabilisierende Abstandshalter ist vorteilhafterweise profilartig aus einem Holzwerkstoff, einem Verbundmaterial aus Holz und Stahl, oder einem Verbundmaterial aus Kalziumsilikat und Stahl und/oder Holz. Ferner ist die Verwendung von vorzugsweise nicht brennbaren, Kunststoffprofilen, vorzugsweise Glasfaser-verstärkten Kunststoffprofilen als Abstandshalter vorgesehen.

Vorteilhafterweise bestehen die Grundplatten der nicht brennbaren Baustoffplatte aus einem nicht brennbaren silikatischen Material und einer mit der jeweiligen Grundplatte verklebten, nicht brennbaren Dekorschicht, wobei auf der Dekorschicht vorzugsweise eine Deckschicht aus Melaminharz aufgebracht ist.

In einer weiteren Ausgestaltung der Erfindung ist bzw. sind die Grundplatten des feuerfesten Holzelements aus Massivholz und/oder einem Holzwerkstoff. Als Holzwerkstoff im Sinne der vorliegenden Erfindung werden insbesondere Werkstoffe verstanden, die durch Zerkleinern von Holz und anschließendes Zusammenfügen der so gewonnenen Strukturelemente erzeugt werden. Größe und Form der Holzpartikel entscheiden dabei über die Art des Holzwerkstoffes und seine Eigenschaften. Die Holzpartikel können dabei ferner mit oder ohne Bindemittel miteinander verbunden sein. Als Holzwerkstoffe im Sinne der Erfindung gelten insofern beispielsweise Spanplatten, Faserplatten, Sperrhölzer und/oder dergleichen.

In einer weiteren Ausgestaltung der Erfindung ist bzw. sind das wenigstens eine Wandanschlusselement und/oder das Deckenanschlusselement aus Massivholz und/oder einem Holzwerkstoff.

Eine weitere Ausgestaltung der Erfindung sieht vor, dass die Einzelelemente eines Einzelwandelements eine Breite und/oder Höhe von etwa 20 mm bis etwa 1500 mm aufweisen.

Bei einem erfindungsgemäß ausgestaltetem Türblatt bzw. Fensterblatt ist die verwendete Glasscheibe, insbesondere Brandschutzscheibe, flächenbündig in der Türfläche bzw. Fensterfläche. Die Glasscheibe ist dabei stumpf mit seitlichen oder horizontalen Friesen verklebt, welche von einem Einzelelement aus einer nicht brennbaren Baustoffplatte oder einem feuerfesten Holzelement gebildet sind. Außer der Verklebung sind vorteilhafterweise keine weiteren Befestigungsmittel zwischen der Glasscheibe und den Friesen vorgesehen, so dass die Glasscheibe insbesondere ohne Glashalteleisten, ohne ein Einnuten der Glasscheibe und ohne einen vierseitigen Halterahmen der Glasscheibe gehalten ist. Vorteilhafterweise werden die Glasscheiben wahlweise zweiseitig mit horizontalen oder vertikalen Profilen verklebt. Die Glasscheibe läuft dann jeweils über die Länge vertikal zwischen den horizontalen Profilen oder horizontal zwischen den vertikalen Profilen durch.

Vorteilhafterweise wird das Türblatt bzw. das Fensterblatt von seitlichen Bändern gehalten, insbesondere mit unten und oben angeordneten Zapfenbändern oder verdeckt liegenden Bändern.

Weitere Einzelheiten, Merkmale und Vorteile der Erfindung werden nachfolgend anhand des in den Figuren der Zeichnung dargestellten Ausführungsbeispiels der Erfindung näher erläutert. Dabei zeigen:
- Fig. 1: in einer horizontal geschnittenen Ansicht eine erfindungsgemäße Trennwand zur Bildung eines Brandabschnitts in Räumen von Gebäuden;
- Fig. 2: eine vertikal geschnittene Ansicht gemäß Schnittlinie II nach Fig. 1;
- Fig. 3: eine vertikal geschnittene Ansicht der Ausführungsform nach Fig. 2 gemäß Schnittlinie III nach Fig. 1;
- Fig. 4: eine vertikal geschnittene Ansicht einer weiteren Ausführungsform gemäß Schnittlinie II nach Fig. 1; und
- Fig. 5: eine vertikal geschnittene Ansicht der Ausführungsform nach Fig. 4 gemäß Schnittlinie III nach Fig. 1.

Fig. 1, Fig. 2 und Fig. 3 zeigen ein erstes Ausführungsbeispiel einer Trennwand T zur Bildung eines Brandabschnitts in Räumen von Gebäuden. Fig. 1, Fig. 4 und Fig. 5 zeigen ein zweites Ausführungsbeispiel einer Trennwand T zur Bildung eines Brandabschnitts in Räumen von Gebäuden. Sowohl die Trennwand T gemäß erstem Ausführungsbeispiel (Fig. 1, Fig. 2 und Fig. 3) als auch die Trennwand T gemäß zweitem Ausführungsbeispiel (Fig. 1, Fig. 4 und Fig. 5) stellen einen Raumabschluss bereit. Der Funktionserhalt des Raumabschlusses, also die Trennung der Räume, im Brandfall beträgt vorteilhafterweise von über 30 Minuten bis über 180 Minuten, vorzugsweise entsprechend der Feuerwiderstandsklasse F30, F60, F90, F120 oder F180 gemäß DIN 4102-2 oder gemäß EN 13501.

Die Trennwand T weist wenigstens ein Wandanschlusselement 13 (in Fig. 1 links dargestellt), ein Deckenanschlusselement 3 (in Fig. 2, Fig. 3 bzw. Fig. 4, Fig. 5 oben dargestellt) und wenigstens ein Einzelwandelement, vorliegend wenigstens drei Einzelwandelemente EW1, EW2 und EW3, auf. Die Einzelwandelemente EW1 und EW2 sind jeweils als Türblatt ausgebildet und bilden vorliegend eine zweiflügelige Tür. Das Einzelwandelement EW3 ist als feststehendes Einzelwandelement ausgebildet. Das Wandanschlusselement 13, das Deckenanschlusselement 3 und die Einzelwandelemente EW1, EW2 und EW3 sind vorliegend für Brandschutzzwecke und/oder Rauchschutzzwecke ausgebildet. Die Trennwand T ist erfindungsgemäß derart ausgestaltet, dass die Seitenflächen SF des wenigstens einen Wandanschlusselements 13 und die Seitenflächen SF der Einzelwandelemente EW1, EW2 und EW3 flächenbündig in einer Ebene verlaufen.

Die Einzelwandelemente EW1 und EW2 sind vorliegend als eine zweiflügelige Tür für Brandschutzzwecke ausgebildet. Fig. 1 zeigt die aus den Einzelwandelementen EW1 und EW2 ausgebildete zweiflügelige Tür in einem geschlossenen Zustand. Das Einzelwandelement EW1 bildet das erste Türblatt 1a. Das Einzelwandelement EW2 bildet das zweite Türblatt 1b.

Bei dem in Fig. 1, Fig. 2 und Fig. 3 dargestellten ersten Ausführungsbeispiel einer Trennwand T verlaufen im geschlossenen Zustand der Tür, wie in Fig. 1 dargestellt, die Seitenflächen SF des wenigstens einen Wandanschlusselements 13 und die Seitenflächen SF des wenigstens einen Türblatts 1a bzw. 1b flächenbündig in einer Ebene.

Bei dem in Fig. 1, Fig. 4 und Fig. 5 dargestellten zweiten Ausführungsbeispiel einer Trennwand T verlaufen im geschlossenen Zustand der Tür, wie in Fig. 1 dargestellt, die Seitenflächen SF des wenigstens einen Wandanschlusselements 13, die Seitenflächen SF des Deckenanschlusselements 3 und die Seitenflächen SF des wenigstens einen Türblatts 1a bzw. 1b flächenbündig in einer Ebene.

Die Türblätter 1a und 1b der zweiflügeligen Tür weisen bei den vorliegenden Ausführungsbeispielen jeweils drei vertikal fluchtend nebeneinander angeordnete Einzelelemente 2a, 2b und 2c auf. Die Einzelelemente 2a, 2b und 2c des Türblatts 1a bzw. 1b sind, wie insbesondere anhand von Fig. 1 erkennbar, zudem flächenbündig und formschlüssig miteinander verbunden. Formschlüssig im Sinne der vorliegenden Erfindung ist dabei ein Zusammenhalten von Teilen ohne ständig wirksame Kräfte, welches durch die Gestalt der Teile gewährleistet wird, insbesondere dadurch, dass ein Teil dem anderen Teil "im Weg" ist. Die Verbindung der Einzelelemente 2a, 2b und 2c untereinander erfolgt dabei durch Verklebung 7 der Einzelelemente 2a, 2b und 2c mit einem feuerfesten Zwei-Komponenten-Silikon, der die Einzelelemente 2a, 2b und 2c vorzugsweise durch seine Adhäsionswirkung sicher miteinander verbindet.

Die Einzelelemente 2a und 2c der Türblätter 1a und 1b sind jeweils aus einem feuerfesten Holzelement ausgebildet (vgl. insbesondere Fig. 1). Das Einzelelement 2a des in Fig. 1 links dargestellten Türblattes 1a weist vorliegend eine Breite von etwa 420 mm und das Einzelelement 2c des Türblattes 1a eine Breite von etwa 80 mm auf. Das Einzelelement 2a des in Fig. 1 rechts dargestellten Türblattes 1b weist vorliegend eine Breite von etwa 110 mm und das Einzelelement 2c des Türblattes 1b eine Breite von etwa 80 mm auf. Zwischen den beiden Einzelelementen 2a und 2c des Türblattes 1a bzw. 1b ist jeweils ein als Brandschutzscheibe ausgebildetes Einzelelement 2b flächenbündig und formschlüssig zu den Einzelelementen 2a und 2c angeordnet.

Das als Brandschutzscheibe ausgebildete Einzelelement 2b des Türblatts 1a bzw. 1b, als auch das Einzelwandelement EW3 ist, wie insbesondere anhand von Fig. 1 erkennbar, vorliegend aus zwei parallel zueinander und mittels eines Abstandshalters 11 voneinander beabstandet angeordneten Glasscheiben 9, aufgebaut, wobei der Raum zwischen den Glasscheiben 9 mit einem Brandschutzmaterial 10, vorliegend einem Gel-artigen Brandschutzmaterial, gefüllt ist. Das Einzelelement 2b des in Fig. 1 links dargestellten Türblattes 1a weist vorliegend eine Breite von etwa 744 mm und das Einzelelement 2b des Türblattes 1b eine Breite von etwa 1054 mm auf.

Durch eine Randbedruckung 5 der Glasscheiben 9 einer Brandschutzscheibe ist der umlaufende Abstandshalter 11 abdeckbar, so dass dieser von außen nicht sichtbar ist.

Die Einzelelemente 2a, 2b, 2c der Einzelwandelemente EW1, EW2, vorliegend also der Türblätter 1a und 1b, sind derart ausgestaltet, dass die vertikal zum Untergrund verlaufenden Stoßflächen S von zwei nebeneinander angeordneten Einzelelementen 2a, 2b, 2c im Wesentlichen abgestumpft ausgebildet sind. In einer zwischen den Einzelelementen 2a, 2b und 2c nach der Verklebung 7 mitunter entstehenden Fuge ist vorliegend ein Silikon 8 eingefügt, so dass im Ergebnis die Einzelelemente 2a, 2b und 2c flächenbündig und formschlüssig miteinander verbunden sind.

Die freiliegenden Stoßflächen S der jeweils zu einem Türblatt 1a bzw. 1b zusammengefügten Einzelelemente 2c weisen jeweils einen miteinander korrespondierenden Stufenfalz auf, der die zweiflüglige Tür im geschlossenen Zustand der Tür entsprechend abdichtet und derart einen Mittelanschlag der dargestellten zweiflügeligen Tür ausbildet. Hierzu weist der jeweilige Stufenfalz ferner eine Dichtung 12 auf.

Die freiliegenden Stoßflächen S der jeweils zu einem Türblatt 1a bzw. 1b zusammengefügten Einzelelemente 2a weisen jeweils einen Stufenfalz auf, der mit einem korrespondierend ausgebildeten Stufenfalz seitens des Wandanschlusselements 13 (so gegeben bei dem Einzelelement 2a des Türblatts 1a bzw. Einzelwandelements EW1) bzw. seitens des Einzelwandelements EW3 (so gegeben bei dem Einzelelement 2a des Türblatts 1b bzw. Einzelwandelements EW2) im geschlossenen Zustand des jeweiligen Türflügels 1a bzw. 1b als Anschlag zusammenwirkt und die Tür abdichtet. Hierzu weist der Stufenfalz ferner wenigstens eine Dichtung 12 auf. Bei dem ersten Ausführungsbeispiel einer Trennwand T gemäß Fig. 1, Fig. 2 und Fig. 3 stellt das Deckenanschlusselement 3 einen Anschlag für das Türblatt 1a bzw. 1b bereit, bei dem eine Seitenfläche SF des Deckenanschlusselement 3 (in Fig. 2 und Fig. 3 die rechte Seitenfläche SF des Deckenanschlusselements 3) gegenüber der Seitenfläche SF des Türblatts 1a bzw. 1b nicht flächenbündig sind. Bei dem zweiten Ausführungsbeispiel einer Trennwand T gemäß Fig. 1, Fig. 4 und Fig. 5 stellt das Deckenanschlusselement 3 einen Anschlag für das Türblatt 1a bzw. 1b bereit, bei dem die Seitenflächen SF des Deckenanschlusselements 3 flächenbündig zu den Seitenflächen SF des Türblatts 1a bzw. 1b sind.

Die jeweiligen Türblätter 1a und 1b sind weisen jeweils ein Anschlagprofil 13 auf, mit dem diese zusammenwirken. Zur Abdichtung und Vermeidung des Übertritts von Feuer und Rauch im Brandfall ist an einem vom dem Anschlagprofil 13 ausgebildeten Falz eine Dichtung 12 angeordnet, wobei die Dichtung 12 im Schließzustand des Türblattes 1a bzw. des Türblatts 1b den zwischen diesem und dem Anschlagprofil 13 bestehenden Spalt abdichtet.

Das Einzelelement 2a des Türblatts 1a weist, wie das in Fig. 1 links dargestellte Wandanschlusselement 13 wenigstens eine Ausnehmung für einen Aufnahmekörper eines Bandes 14 für eine verdeckte Anordnung zwischen Türblatt 1a und Wandanschlusselement 13 auf, so dass eine verdeckte Anordnung des Bandes 14 ermöglicht ist. Eine hier nicht explizit dargestellte Ausführungsform der Erfindung ist dadurch gekennzeichnet, dass das Türblatt 1b hinsichtlich der Türschließer und/oder Bänder entsprechend dem Türblatt 1a ausstaltbar bzw. ausgestaltet ist.

Das Türblatt 1b nach Fig. 1 ist beispielhaft mittels Zapfenbändern 4 an einer nicht explizit dargestellten raumbegrenzenden Struktur, vorliegend Boden und Decke, angeordnet. Im Bodenbereich ist das Türblatt 1b bei dem vorliegenden Ausführungsbeispiel zudem mit einem Türschließer, einem sogenannten Bodentürschließer, verbunden. Eine hier nicht explizit dargestellte Ausführungsform der Erfindung ist dadurch gekennzeichnet, dass das Türblatt 1a hinsichtlich der Türschließer und/oder Bänder entsprechend dem Türblatt 1b ausstaltbar bzw. ausgestaltet ist.

Die beiden Türblätter 1a und 1b weisen, wie in Fig. 2 und Fig. 3 bzw. Fig. 4 und Fig. 5 beispielhaft für Türblatt 1a dargestellt, jeweils an ihrer dem Boden zugewandten Seite eine Bodendichtung 6 auf, um einen zwischen den Türblättern 1a und 1b und dem Boden gegebenen Spalt abzudichten, so dass der Übertritt von Feuer und Rauch im Brandfall wirksam unterbunden wird.

In einer hier nicht explizit dargestellten Ausgestaltung der Erfindung sind die Einzelelemente 2a und 2c des Türblattes 1a bzw. 1b statt aus einem feuerfesten Holzelement aus einer nicht brennbaren Baustoffplatte gefertigt, die auf ihren Sichtseiten mit einem nicht brennbaren Holzfurnier als Dekorschicht versehen ist. Die Dekorschicht kann bei Bedarf mit einer Deckschicht aus Melaminharz versehen sein.

In einer weiteren hier nicht explizit dargestellten Ausgestaltung der Erfindung sind die Einzelelemente 2a und 2c des Türblattes 1a bzw. 1b statt aus einem feuerfesten Holzelement aus zwei parallel zueinander angeordneten Grundplatten aufgebaut, die mittels eines zwischen den Grundplatten angerodneten Abstandshalters voneinander beabstandet sind. Die Grundplatten sind dabei jeweils aus nicht brennbaren Baustoffplatte und/oder einem feuerfesten Holzelement. Im Brandfall stabilisiert der Abstandshalter die Grundplatten der Einzelelemente 2a bzw. 2c.

Eine erfindungsgemäß ausgebildete Trennwand, bei der die Seitenflächen SF des wenigstens einen Wandanschlusselements 13 und/oder des Deckenanschlusselements und die Seitenflächen des bzw. der Einzelwandelemente EW1, EW2, EW3 flächenbündig in einer Ebene verlaufen, insbesondere bei Ausgestaltung eines Einzelwandelements EW1, EW2 als Türblatt 1a, 1b bzw. Fensterblatt, weist gegenüber den aus dem Stand der Technik bekannten Lösungen die im Folgenden angeführten Vorteile auf:

Dadurch, dass erfindungsgemäß die Seitenflächen des wenigstens einen Wandanschlusselements und zumindest optional des Deckenanschlusselements sowie die Seitenflächen des wenigstens einen Einzelwandelements flächenbündig in einer Ebene verlaufen, werden vorteilhafterweise ansonsten im Brandfall gegebene erhöhte Temperaturbelastungen, insbesondere in den Übergangsbereichen von dem Wandanschlusselement bzw. Deckenanschlusselement zu dem Einzelwandelement verhindert bzw. deutlich minimiert, so dass die Widerstandsdauer im Brandfall verbessert ist.

Die erfindungsgemäßen Einzelwandelemente EW1, EW2, EW3 der Trennwand T, als Türblatt bzw. Fensterblatt, sind variabel und vorteilhafterweise modular aufgebaut bzw., aufbaubar, so dass unterschiedlichste Gestaltungen und Kombinationen von verschiedenen Einzelelementen 2a, 2b, 2c für Einzelwandelemente EW1, EW2, EW3 möglich und denkbar sind. Somit ist die erfindungsgemäße Trennwand T an die unterschiedlichsten Anforderungen hinsichtlich Lichtdurchtritt oder Ästhetik anpassbar. Beispielsweise sind Kombinationen der Ausgestaltungen von Einzelelementen 2a, 2b, 2c für Einzelwandelemente EW1, EW2, EW3 möglich, wobei die Einzelwandelements EW1, EW2, EW3 jeweils mehrere horizontal oder vertikal fluchtend zueinander angeordnete Einzelelemente 2a, 2b, 2c aufweisen, welche wiederum vertikal oder horizontal fluchtend zueinander angeordnet sind.

Die in den Figuren der Zeichnung dargestellten und die im Zusammenhang mit diesen beschriebenen Ausführungsbeispiele dienen lediglich der Erläuterung der Erfindung, die durch die beigefügten Ansprüche definiert ist, und sind für diese nicht beschränkend.

### Bezugszeichenliste:

- 1a: Türblatt (Einzelwandelement (EW1))
- 1b: Türblatt (Einzelwandelement (EW2))
- 2a: Einzelelement (feuerfestes Holzelement/nicht brennbare Baustoffplatte)
- 2b: Einzelelement (Glasscheibe/Brandschutzscheibe)
- 2c: Einzelelement (feuerfestes Holzelement/nicht brennbare Baustoffplatte)
- 3: Deckenanschlusselement
- 4: Zapfenband (Türblatt (1b))
- 5: Randbedruckung (Brandschutzscheibe)
- 6: Bodendichtung
- 7: Verklebung/Kleber
- 8: Silikon
- 9: Glasscheibe
- 10: Brandschutzschicht/Brandschutzmaterial
- 11: Abstandshalter
- 12: Dichtung
- 13: Wandanschlusselement
- 14: verdeckt anordbares bzw. angeordnetes Band
- EW1: Einzelwandelement (Türblatt (1a))
- EW2: Einzelwandelement (Türblatt (1b))
- EW3: Einzelwandelement (feststehend)
- S: Stoßfläche zwischen zwei Einzelelementen (2a, 2b, 2c) eines Einzelwandelements (EW1, EW2) oder freiliegend
- SF: Seitenfläche
- T: Trennwand

## Patentansprüche

1. Trennwand (T) zur Bildung eines Brandabschnitts in Räumen von Gebäuden, mit
• einem Deckenanschlusselement (3) und wenigstens einem Wandanschlusselement (13), vorzugsweise für Brandschutzzwecke und/oder Rauchschutzzwecke, und
• wenigstens einem Einzelwandelement (EW1, EW2, EW3) nämlich eine Tür oder ein Fenster, mit einem Türblatt (1a, 1b) bzw. Fensterblatt, zum Schließen einer Öffnung, vorzugsweise für Brandschutzzwecke und/oder Rauchschutzzwecke, welches wenigstens zwei horizontal und/oder vertikal fluchtend nebeneinander angeordnete Einzelelemente (2a, 2b, 2c) aufweist, wobei
- wenigstens ein Einzelelement (2b) der wenigstens zwei Einzelelemente (2a, 2b, 2c) eine Glasscheibe (2b), vorzugsweise eine Brandschutzscheibe (2b) ist,
- wenigstens ein Einzelelement (2a, 2c) der wenigstens zwei Einzelelemente (2a, 2b, 2c) eine nicht brennbare Baustoffplatte (2a, 2c) und/oder ein feuerfestes Holzelement (2a, 2c) ist, und
- die Einzelelemente (2a, 2b, 2c) flächenbündig und formschlüssig miteinander verbunden sind,
wobei im geschlossenen Zustand der Tür bzw. des Fensters die Seitenflächen (SF) des wenigstens einen Wandanschlusselements (13) und die Seitenflächen (SF) des wenigstens einen Türblatts (1a, 1b) bzw. Fensterblatts flächenbündig in einer Ebene verlaufen,
**dadurch gekennzeichnet, dass**
die die Seitenkanten der Seitenflächen (SF) des Deckenanschlusselements (3) verbindende freiliegende Stoßfläche (S) des Deckenanschlusselements (3) einen Stufenfalz aufweist oder ausbildet,
wobei der Stufenfalz des Deckenanschlusselements (3) und wenigstens ein Stufenfalz des Türblatts (1a, 1b) bzw. Fensterblatts zueinander korrespondierend ausgebildet sind, derart, dass der Stufenfalz des Deckenanschlusselements (3) einen Anschlag für das Türblatt (1a, 1b) bzw. Fensterblatt bereitstellt,
bei dem die Seitenflächen (SF) des Deckenanschlusselements (3) flächenbündig zu den Seitenflächen (SF) des Türblatts (1a, 1b) bzw. Fensterblatts sind.

2. Trennwand (T) nach Anspruch 1, **dadurch gekennzeichnet, dass** im geschlossenen Zustand der Tür bzw. des Fensters die Seitenflächen (SF) des wenigstens einen Deckenanschlusselements (3) und die Seitenflächen (SF) des wenigstens einen Türblatts (1a, 1b) bzw. Fensterblatts flächenbündig in einer Ebene verlaufen.

3. Trennwand (T) nach Anspruch 1 oder Anspruch 2, **dadurch gekennzeichnet, dass** die die Seitenkanten der Seitenflächen (SF) des Wandanschlusselements (13) verbindende freiliegende Stoßfläche (S) des Wandanschlusselements (13) einen Stufenfalz aufweist oder ausbildet.

4. Trennwand (T) nach einem der Ansprüche 1 bis 3, **dadurch gekennzeichnet, dass** wenigstens eine der freiliegenden Stoßflächen (S) der zu einem Türblatt (1a, 1b) bzw. Fensterblatt zusammengefügten Einzelelemente (2a, 2b, 2c) einen Stufenfalz aufweist oder ausbildet, vorzugsweise eine senkrecht zum Untergrund verlaufende freiliegende Stoßfläche der zu einem Türblatt (1a, 1b) bzw. Fensterblatt zusammengefügten Einzelelemente (2a, 2b, 2c).

5. Trennwand (T) nach Anspruch 3 und Anspruch 4, **dadurch gekennzeichnet, dass** der Stufenfalz des Wandanschlusselements (13) und wenigstens ein Stufenfalz des Türblatts (1a, 1b) bzw. Fensterblatts zueinander korrespondierend ausgebildet sind, vorzugsweise derart, dass der Stufenfalz des Wandanschlusselements (13) einen Anschlag für das Türblatt (1a, 1b) bzw. Fensterblatt bereitstellt.

6. Trennwand (T) nach einem der Ansprüche 1 bis 5, **dadurch gekennzeichnet, dass** die wenigstens zwei Einzelelemente (2a, 2b, 2c) eines Einzelwandelements (EW1, EW2) miteinander feuerfest verklebt sind.

7. Trennwand (T) nach Anspruch 6, **dadurch gekennzeichnet, dass** der Kleber (7) für die Verklebung ein Silikon (8), insbesondere ein Zwei-Komponenten Silikon (8) ist, und vorzugsweise ein intumeszierendes Material beinhaltet.

8. Trennwand (T) nach einem der Ansprüche 1 bis 7, **dadurch gekennzeichnet, dass** die horizontal und/oder vertikal verlaufenden Stoßflächen (S) von zwei nebeneinander angeordneten Einzelelementen (2a, 2b, 2c) eines Einzelwandelements (EW1, EW2) im Wesentlichen abgestumpft ausgebildet sind.

9. Trennwand (T) nach einem der Ansprüche 1 bis 8, **dadurch gekennzeichnet, dass** wenigstens eine der freiliegenden Stoßflächen der zu einem Türblatt (1a, 1b) bzw. Fensterblatt zusammengefügten Einzelelemente (2a, 2b, 2c) eines Einzelwandelements (EW1, EW2) einen Stufenfalz aufweist, vorzugsweise eine senkrecht zum Untergrund verlaufende freiliegende Stoßfläche der zu einem Türblatt (1a, 1b) bzw. Fensterblatt zusammengefügten Einzelelemente (2a, 2b, 2c) eines Einzelwandelements (EW1, EW2).

10. Trennwand (T) nach einem der Ansprüche 1 bis 9, **dadurch gekennzeichnet, dass** die Brandschutzscheibe (2b) eines Einzelelements eines Einzelwandelements (EW1, EW2) aus einem Verbund von wenigstens zwei parallel zueinander angeordneten Glasscheiben (9) besteht, zwischen denen jeweils wenigstens eine Brandschutzschicht (10) angeordnet ist.

11. Trennwand (T) nach Anspruch 10, **dadurch gekennzeichnet, dass** der Stufenfalz des Türblatts (1a, 1b) bzw. Fensterblatts dadurch gebildet bzw. bereitgestellt ist, dass im Bereich der seitlichen Stoßkanten des Türblatts (1a, 1b) bzw. Fensterblatts die eine der Glasscheiben der Brandschutzscheibe (2b) gegenüber der anderen zur Ausbildung des Stufenfalzes zurückspringt.

12. Trennwand (T) nach einem der Ansprüche 1 bis 11, **dadurch gekennzeichnet, dass** die nicht brennbare Baustoffplatte (2a, 2c) eines Einzelelements eines Einzelwandelements (EW1, EW2) aus einer Grundplatte aus einem nicht brennbaren silikatischen Material und einer mit der Grundplatte verklebten, nicht brennbaren Dekorschicht besteht, wobei auf der Dekorschicht vorzugsweise eine Deckschicht aus Melaminharz aufgebracht ist.

13. Trennwand (T) nach einem der Ansprüche 1 bis 12, **dadurch gekennzeichnet, dass** die nicht brennbare Baustoffplatte (2a, 2c) oder das feuerfeste Holzelement (2a, 2c) eines Einzelelements eines Einzelwandelements (EW1, EW2) zwei parallel zueinander angeordnete Grundplatten aufweist, die mittels eines zwischen den Grundplatten angeordneten Abstandshalters voneinander beabstandet sind.

14. Trennwand (T) nach Anspruch 13, **dadurch gekennzeichnet, dass** der Abstandshalter die Grundplatten der Einzelelemente (2a, 2c) eines Einzelwandelements (EW1, EW2) im Brandfall stabilisiert.

15. Trennwand (T) nach Anspruch 13 oder Anspruch 14, **dadurch gekennzeichnet, dass** die Grundplatten der nicht brennbaren Baustoffplatte (B) aus einem nicht brennbaren silikatischen Material und einer mit der jeweiligen Grundplatte verklebten, nicht brennbaren Dekorschicht besteht, wobei auf der Dekorschicht vorzugsweise eine Deckschicht aus Melaminharz aufgebracht ist.

16. Trennwand (T) nach einem der Ansprüche 13 bis 15, **dadurch gekennzeichnet, dass** das feuerfeste Holzelement (2a, 2c) bzw. die Grundplatten des feuerfesten Holzelements (2a, 2c) aus Massivholz oder einem Holzwerkstoff ist bzw. sind.

## Claims

1. A partition wall (T) for forming a fire compartment in rooms of buildings, with
• a ceiling connection element (3) and at least one wall connection element (13), preferably for fire protection and/or smoke protection purposes, and
• at least one single wall element (EW1, EW2, EW3), namely a door or a window, with a door leaf (1a, 1b) or window leaf, for closing an opening, preferably for fire protection purposes and/or smoke protection purposes, which has at least two single elements (2a, 2b, 2c) arranged horizontally and/or vertically aligned next to one another, wherein
- at least one single element (2b) of the at least two single elements (2a, 2b, 2c) is a glass pane (2b), preferably a fire-resistant pane (2b),
- at least one single element (2a, 2c) of the at least two single elements (2a, 2b, 2c) is a non-combustible building material panel (2a, 2c) and/or a fire-resistant wooden element (2a, 2c), and
- the single elements (2a, 2b, 2c) are connected to each other flush and with a positive fit,
wherein, in the closed state of the door or window, the side surfaces (SF) of the at least one wall connection element (13) and the side surfaces (SF) of the at least one door leaf (1a, 1b) or window leaf extend flush in one plane,
**characterised in that**
the exposed joint surface (S) of the ceiling connection element (3) connecting the side edges of the side surfaces (SF) of the ceiling connection element (3) has or forms a stepped rebate,
wherein the stepped rebate of the ceiling connection element (3) and at least one stepped rebate of the door leaf (1a, 1b) or window leaf are designed to correspond to one another in such a way that the stepped rebate of the ceiling connection element (3) provides a stop for the door leaf (1a, 1b) or window leaf,
in which the side surfaces (SF) of the ceiling connection element (3) are flush with the side surfaces (SF) of the door leaf (1a, 1b) or window leaf.

2. The partition wall (T) according to claim 1, **characterised in that**, in the closed state of the door or window, the side surfaces (SF) of the at least one ceiling connection element (3) and the side surfaces (SF) of the at least one door leaf (1a, 1b) or window leaf run flush in one plane.

3. The partition wall (T) according to claim 1 or claim 2, **characterised in that** the exposed joint surface (S) of the wall-connecting element (13) connecting the side edges of the side surfaces (SF) of the wall-connecting element (13) has or forms a stepped rebate.

4. The partition wall (T) according to one of claims 1 to 3, **characterised in that** at least one of the exposed joint surfaces (S) of the single elements (2a, 2b, 2c) joined together to form a door leaf (1a, 1b) or window leaf has or forms a stepped rebate, preferably an exposed joint surface running perpendicular to the substrate of the single elements (2a, 2b, 2c) joined together to form a door leaf (1a, 1b) or window leaf.

5. The partition wall (T) according to claim 3 and claim 4, **characterised in that** the stepped rebate of the wall connection element (13) and at least one stepped rebate of the door leaf (1a, 1b) or window leaf are designed to correspond to one another, preferably in such a way that the stepped rebate of the wall connection element (13) provides a stop for the door leaf (1a, 1b) or window leaf.

6. The partition wall (T) according to one of claims 1 to 5, **characterised in that** the at least two single elements (2a, 2b, 2c) of a single wall element (EW1, EW2) are bonded together in a fireproof manner.

7. The partition wall (T) according to claim 6, **characterised in that** the adhesive (7) for the bonding is a silicone (8), in particular a two-component silicone (8), and preferably contains an intumescent material.

8. The partition wall (T) according to one of claims 1 to 7, **characterised in that** the horizontally and/or vertically extending abutting surfaces (S) of two adjacent single elements (2a, 2b, 2c) of an single wall element (EW1, EW2) are substantially truncated.

9. The partition wall (T) according to one of claims 1 to 8, **characterised in that** at least one of the exposed abutting surfaces of the single elements (2a, 2b, 2c) of an single wall element (EW1, EW2) joined together to form a door leaf (1a, 1b) or window leaf has a stepped rebate, preferably an exposed joint surface running perpendicular to the substrate of the single elements (2a, 2b, 2c) of a single wall element (EW1, EW2) joined together to form a door leaf (1a, 1b) or window leaf.

10. The partition wall (T) according to one of claims 1 to 9, **characterised in that** the fire protection pane (2b) of a single element of a single wall element (EW1, EW2) consists of a composite of at least two glass panes (9) arranged parallel to one another, between each of which at least one fire protection layer (10) is arranged.

11. The partition wall (T) according to claim 10, **characterised in that** the stepped rebate of the door leaf (1a, 1b) or window leaf is formed or provided **in that**, in the region of the lateral abutting edges of the door leaf (1a, 1b) or window leaf, one of the glass panes of the fire protection pane (2b) is recessed relative to the other to form the stepped rebate.

12. The partition wall (T) according to one of claims 1 to 11, **characterised in that** the non-combustible building material panel (2a, 2c) of a single element of a single wall element (EW1, EW2) consists of a base panel made of a non-combustible silicate material and a non-combustible decorative layer bonded to the base panel, a top layer of melamine resin preferably being applied to the decorative layer.

13. The partition wall (T) according to one of claims 1 to 12, **characterised in that** the non-combustible building material panel (2a, 2c) or the fire-resistant wooden element (2a, 2c) of a single element of a single wall element (EW1, EW2) has two base plates arranged parallel to one another, which are spaced apart from one another by means of a spacer arranged between the base plates.

14. The partition wall (T) according to claim 13, **characterised in that** the spacer stabilises the base plates of the single elements (2a, 2c) of a single wall element (EW1, EW2) in the event of fire.

15. The partition wall (T) according to claim 13 or claim 14, **characterised in that** the base panels of the non-combustible building material panel (B) consist of a non-combustible silicate material and a non-combustible decorative layer bonded to the respective base panel, wherein a top layer of melamine resin is preferably applied to the decorative layer.

16. The partition wall (T) according to one of claims 13 to 15, **characterised in that** the fire-resistant wooden element (2a, 2c) or the base plates of the fire-resistant wooden element (2a, 2c) is or are made of solid wood or a wood-based material.

## Revendications

1. Cloison (T) destinée à former un compartiment coupe-feu dans des locaux de bâtiments, comprenant
• un élément de raccordement au plafond (3) et au moins un élément de raccordement au mur (13), de préférence à des fins de protection contre l'incendie et/ou de protection contre la fumée, et
• au moins un élément de paroi individuel (EW1, EW2, EW3), à savoir une porte ou une fenêtre, avec un panneau de porte (1a, 1b) ou un panneau de fenêtre, pour fermer une ouverture, de préférence à des fins de protection contre l'incendie et/ou de protection contre la fumée, qui présente au moins deux éléments individuels (2a, 2b, 2c) disposés horizontalement et/ou verticalement en alignement l'un à côté de l'autre, où
- au moins un élément individuel (2b) des au moins deux éléments individuels (2a, 2b, 2c) est une vitre en verre (2b), de préférence une vitre coupe-feu (2b),
- au moins un élément individuel (2a, 2c) des au moins deux éléments individuels (2a, 2b, 2c) est un panneau de matériau de construction incombustible (2a, 2c) et/ou un élément en bois résistant au feu (2a, 2c), et
- les éléments individuels (2a, 2b, 2c) sont reliés entre eux à fleur de surface et par complémentarité de forme,
dans lequel, à l'état fermé de la porte ou de la fenêtre, les surfaces latérales (SF) de l'au moins un élément de raccordement mural (13) et les surfaces latérales (SF) de l'au moins un vantail de porte (1a, 1b) ou vantail de fenêtre s'étendent à fleur dans un plan,
**caractérisé en ce que**
la surface de joint (S) exposée de l'élément de raccordement au plafond (3), reliant les bords latéraux des surfaces latérales (SF) de l'élément de raccordement au plafond (3), présente ou forme une feuillure étagée,
la feuillure étagée de l'élément de raccordement au plafond (3) et au moins une feuillure étagée du vantail de porte (1a, 1b) ou du vantail de fenêtre étant réalisées de manière à se correspondre l'une l'autre, de telle sorte que la feuillure étagée de l'élément de raccordement au plafond (3) fournisse une butée pour le vantail de porte (1a, 1b) ou le vantail de fenêtre,
dans lequel les surfaces latérales (SF) de l'élément de raccordement au plafond (3) sont à fleur des surfaces latérales (SF) du panneau de porte (1a, 1b) ou du panneau de fenêtre.

2. Cloison (T) selon la revendication 1, **caractérisée en ce que**, à l'état fermé de la porte ou de la fenêtre, les surfaces latérales (SF) de l'au moins un élément de raccordement au plafond (3) et les surfaces latérales (SF) de l'au moins un panneau de porte (1a, 1b) ou panneau de fenêtre s'étendent à fleur dans un plan.

3. Cloison (T) selon la revendication 1 ou la revendication 2, **caractérisée en ce que** la surface de jonction (S) exposée de l'élément de raccordement de paroi (13), reliant les bords latéraux des surfaces latérales (SF), présente ou forme une feuillure à gradins.

4. Cloison (T) selon l'une des revendications 1 à 3, **caractérisée en ce qu'**au moins l'une des surfaces de joint (S) exposées des éléments individuels (2a, 2b, 2c) assemblés en un panneau de porte (1a, 1b) ou de fenêtre présente ou forme une feuillure étagée, de préférence une surface de joint exposée des éléments individuels (2a, 2b, 2c) assemblés en un panneau de porte (1a, 1b) ou de fenêtre, qui s'étend perpendiculairement au support.

5. Cloison (T) selon la revendication 3 et la revendication 4, **caractérisée en ce que** la feuillure à gradins de l'élément de raccordement mural (13) et au moins une feuillure à gradins du panneau de porte (1a, 1b) ou du panneau de fenêtre sont réalisées de manière à se correspondre, de préférence de telle sorte que la feuillure à gradins de l'élément de raccordement mural (13) fournisse une butée pour le panneau de porte (1a, 1b) ou le panneau de fenêtre.

6. Cloison (T) selon l'une des revendications 1 à 5, **caractérisée en ce que** les au moins deux éléments individuels (2a, 2b, 2c) d'un élément de paroi individuel (EW1, EW2) sont collés ensemble de manière réfractaire.

7. Cloison (T) selon la revendication 6, **caractérisée en ce que** la colle (7) pour le collage est une silicone (8), en particulier une silicone à deux composants (8), et comprend de préférence un matériau intumescent.

8. Cloison (T) selon l'une des revendications 1 à 7, **caractérisée en ce que** les surfaces de jonction (S) horizontales et/ou verticales de deux éléments individuels (2a, 2b, 2c) d'un élément de paroi individuel (EW1, EW2) disposés côte à côte sont sensiblement tronquées.

9. Cloison (T) selon l'une des revendications 1 à 8, **caractérisée en ce qu'**au moins l'une des surfaces de joint exposées des éléments individuels (2a, 2b, 2c) assemblés en un panneau de porte (1a, 1b) ou de fenêtre présente une feuillure étagée, de préférence une surface de joint exposée des éléments individuels (2a, 2b, 2c) assemblés un panneau de porte (1a, 1b) ou de fenêtre, qui s'étend perpendiculairement de type vertical ou horizontal en au support.

10. Cloison (T) selon l'une quelconque des revendications 1 à 9, **caractérisée en ce que** la vitre coupe-feu (2b) d'un élément individuel d'un élément de paroi individuel (EW1, EW2) est constituée d'un assemblage d'au moins deux feuilles de verre (9) disposées parallèlement l'une à l'autre, entre lesquelles est disposée respectivement au moins une couche coupe-feu (10).

11. Cloison (T) selon la revendication 10, **caractérisée en ce que** la feuillure étagée du panneau de porte (1a, 1b) ou du panneau de fenêtre est formée ou fournie par le fait que, dans la zone des bords latéraux de jointure du panneau de porte (1a, 1b) ou du panneau de fenêtre, l'une des vitres de la vitre coupe-feu (2b) est en retrait par rapport à l'autre pour former la feuillure étagée.

12. Cloison (T) selon l'une des revendications 1 à 11, **caractérisée en ce que** le panneau de matériau de construction incombustible (2a, 2c) d'un élément individuel d'un élément de cloison individuel (EW1, EW2) est constitué d'une plaque de base en un matériau silicaté incombustible et d'une couche décorative incombustible collée à la plaque de base, une couche de recouvrement en résine mélamine étant de préférence appliquée sur la couche décorative.

13. Cloison (T) selon l'une quelconque des revendications 1 à 12, **caractérisée en ce que** le panneau de matériau de construction incombustible (2a, 2c) ou l'élément en bois résistant au feu (2a, 2c) d'un élément individuel d'un élément de cloison individuel (EW1, EW2) présente deux plaques de base disposées parallèlement l'une à l'autre, qui sont espacées l'une de l'autre au moyen d'un écarteur disposé entre les plaques de base.

14. Cloison (T) selon la revendication 13, **caractérisée en ce que** l'entretoise stabilise les plaques de base des éléments individuels (2a, 2c) d'un élément de cloison individuel (EW1, EW2) en cas d'incendie.

15. Cloison (T) selon la revendication 13 ou la revendication 14, **caractérisée en ce que** les plaques de base du panneau de matériau de construction incombustible (B) sont constituées d'un matériau silicaté incombustible et d'une couche décorative incombustible collée à la plaque de base respective, une couche de recouvrement en résine mélamine étant de préférence appliquée sur la couche décorative.

16. Cloison (T) selon l'une quelconque des revendications 13 à 15, **caractérisée en ce que** l'élément en bois réfractaire (2a, 2c) ou les plaques de base de l'élément en bois réfractaire (2a, 2c) est ou sont en bois massif ou en matériau dérivé du bois.
